# EUROPÄISCHE PATENTANMELDUNG

(11) **EP 0 148 368 A2**
(43) Veröffentlichungstag der Anmeldung: **17.07.1985**
(21) Anmeldenummer: 84113683.1
(22) Anmeldetag: 13.11.1984
(51) Int. Cl.: G08B 13/18

(54) **Bewegungsmelder**

(30) Priorität: 23.12.1983 DE 3346699
(71) Anmelder: Richard Hirschmann Radiotechnisches Werk, 73702 Esslingen (DE)
(72) Erfinder: Zierhut, Hermann, Dipl.-Ing., D-8000 München 83 (DE)
(74) Vertreter: Stadler, Heinz, Dipl.-Ing.

(57) **Zusammenfassung**

Die Erfindung geht aus von einem auf elektromagnetische Strahlung, insbesondere im Infrarot-Bereich ansprechenden Bewegungsmelder mit einer als Hohlspiegel (3) ausgebildeten Optik zur Bündelung der aus Gesichtsfeldern (14) horizontaler und vertikaler Ebenen des Überwachungsbereiches ankommenden Strahlung auf einen Strahlungsempfänger und einem Verbindungsteil (1), an dessen einem Ende der Hohlspiegel (3) und vor dessen anderem, der Eingangsöffnung (13) benachbarten Ende der Strahlungsempfänger angeordnet ist.

Zum Zweck der Vervielfachung der Gesichtsfelder (14) in beiden Ebenen zur Erzielung einer größeren Auslösesicherheit und vor allem größerer Reichweiten auf möglichst einfache und kostengünstige Weise ist jeweils wenigstens ein vom Ausgang des Strahlungsempfängers in Richtung zum Hohlspiegel (3) unter einem Winkel von zwischen 0° und 20° zur optischen Achse des Strahlungsempfängers divergierend angeordneter, den horizontalen bzw. vertikalen Gesichtsfeldebenen (14) zugeordneter Spiegel (10, 11) vorgesehen.

In einer für die meisten praktischen Anwendungsfälle vorteilhaften Ausführung des erfindungsgemäßen Bewegungsmelders sind jeweils zwei einander gegenüberliegende Spiegel (10, 11) symmetrisch zur optischen Achse des Strahlungsempfängers angeordnet.

## Beschreibung

Die Erfindung betrifft einen auf elektromagnetische Strahlung, insbesondere im Infrarot-Bereich ansprechenden Bewegungsmelder mit einer als Hohlspiegel ausgebildeten Optik zur Bündelung der aus Gesichtsfeldern horizontaler und vertikaler Ebenen des Überwachungsbereiches ankommenden Strahlung auf einen Strahlungsempfänger und einem Verbindungsteil, an dessen einem Ende der Hohlspiegel und vor dessen anderem, der Eingangsöffnung benachbarten Ende der Strahlungsempfänger angeordnet ist.

Ein derartiger Bewegungsmelder mit sphärischem Hohlspiegel ist aus der DE-OS 31 19 720 bekannt. Bei ihm ist zur Erhöhung der Auslösesicherheit die Erzeugung mehrerer Gesichtsfelder durch zur optischen Achse geneigte reflektierende Innenflächen des Verbindungsteils vorgesehen. Die mit dieser Methode erreichbare Anzahl von Gesichtsfeldern in der Vertikal-Ebene reicht zwar für die Überwachung kleinerer räumlicher Bereiche aus, jedoch nicht für groBe Reichweiten von z.B. bis zu 200 m, weil dabei schon in geringer Entfernung vom Bewegungsmelder die gegen - seitigen vertikalen Abstände der Gesichtsfelder so groB sind, daB unerwünschten Eindringlingen ein nicht identifizierbares, gegebenenfalls sogar aufrechtes Durchschreiten des Überwachungsbereiches ermöglicht ist. AuBerdem ist in manchen Anwendungsfällen auch die Auslösesicherheit durch die geringe Zahl horizontaler Gesichtsfelder nicht ausreichend. Darüberhinaus ist die Herstellung dieses Verbindungsteiles aufwendiger als eines solchen mit zueinander parallelen Wänden.

Es ist zwar denkbar, in an sich bekannter Weise durch Ver - größerung der Eintrittsöffnung des Verbindungsteiles und/oder dessen Länge und/oder der Anzahl von Sensoren die Zahl der Gesichtsfelder in beiden Ebenen zu erhöhen. Solche Aus - führungen sind jedoch nicht nur teurer, sondern vor allem für den praktischen Einsatz ungeeignet, da es gerade bei Geräten wie Bewegungsmeldern entscheidend darauf ankommt, daß sie durch geringe Abmessungen von unerwünschten Ein - dringlingen nicht oder zumindest nur schwer zu entdecken und damit zu umgehen sind.

Der Erfindung liegt daher die Aufgabe zugrunde, einen Be - wegungsmelder nach dem Oberbegriff des Anspruches 1 zu schaffen, bei dem auf möglichst einfache und kostensparende Weise ohne räumliche Vergrößerung und bei gleicher Sensoranzahl mehr Gesichtsfelder in der horizontalen wie der vertikalen Ebene des Überwachungsbereiches zu erzeugen.

Diese Aufgabe ist dadurch gelöst, daß jeweils wenigstens ein vom Eingang des Strahlungsempfängers in Richtung zum Hohlspiegel unter einem Winkel von zwischen 0° und 20° zur optischen Achse des Strahlungsempfängers divergierend angeordneter, den horizontalen bzw. vertikalen Gesichtsfeldebenen zugeordneter Spiegel vorgesehen ist.

Durch diese fertigungstechnisch sehr einfache Maßnahme ist ohne nennenswerten Mehraufwand auch bei Verwendung eines Verbindungsteils mit einander parallel gegenüberliegenden Innenwänden eine höhere Auslösesicherheit durch mehr Übergänge von innerhalb auf außerhalb der Gesichtsfelder bzw. umgekehrt liegende räumliche Bereiche in der horizontalen Ebene des Überwachungsbereiches, sowie eine dichtere Belegung der vertikalen Ebene mit Gesichtsfeldern und daher eine größere Reichweite erzielt, wie sie zum Beispiel zur wirksamen Überwachung langer Hochregal-LagerstraBen benötigt wird.

Ist nur ein Spiegel je Ebene vorgesehen, so ergibt sich eine asymmetrische Ausleuchtung mit einer geringeren Strahlvervielfachung, die in Einzelfällen sinnvoll sein kann. In der Regel aber wird eine symmetrische Verteilung der Gesichtsfelder erwünscht sein, wie sie mit der Anordnung gemäß Anspruch 2 erreichbar ist. Bei Anwendungen, in denen lediglich eine Ver - 1a vielfachung der Vertikal-Ebene angestrebt wird, können selbstverständlich die für die Horizontal-Ebene wirksamen Spiegel entfallen.

Besonders kostengünstig ist die in Anspruch 3 angegebene Verwendung ebener Spiegel. Dagegen sind die bei einer Ausführung nach Anspruch 4 vorgesehenen, vorzugsweise asphärischen Zylinderspiegel zwar teurer, ermöglichen jedoch eine vielseitigere Anpassung an räumliche Gegebenheiten, weil die Abbildung in einer Ebene unabhängig von der anderen durch entsprechende Wahl der Krümmungsradien verformbar ist.

Eine weitere Vervielfachung der Abbildung, begrenzt durch die Eingangsöffnung ist auf einfache Weise durch eine Ausgestaltung des Verbindungsteiles gemäß Anspruch 5 erreichbar. Damit ist es zum Beispiel möglich, den für sehr große Reichweiten nötigen dichten Vorhang von Gesichtsfeldern (Strahlungsfächer) in der vertikalen Ebene durch Verspiegeln der relevanten Innenwände des Verbindungsteiles herzustellen.

Für Geräte mit Reichweite von 20 bis 150 m ist eine Ausführung des erfindungsgemäBen Bewegungsmelders nach Anspruch 6 besonders vorteilhaft, weil hierdurch unter vollständiger Ausnutzung der Öffnung handelsüblicher Detektoren eine optimale Raumwinkelbelegung erreicht wird. Dabei ist gegenüber dem bekannten Be - wegungsmelder der eingangs genannten Art in jeder Ebene eine Verdreifachung der Anzahl der Gesichtsfelder und somit eine fünffache Alarmauslösesicherheit (fünf Alarmmöglichkeiten durch fünf Übergänge von positiven zu negativen Spannungen am Ausgang des Strahlungsempfängers bzw, umgekehrt) und eine der Verdreifachung der Gesichtsfelder in der Vertikal-Ebene entsprechend größere Reichweite erzielt.

Durch eine Ausbildung des erfindungsgemäBen Bewegungsmelders nach Anspruch 7 ist ein äußerst flacher Aufbau des Gerätes ermöglicht, das dadurch unauffällig an der Wand anzubringen ist und sich gegebenenfalls sogar für den Einbau in handelsübliche Unterputzdosen eignet. Zweckmäßigerweise ist dabei der Strahlungsempfänger in der für die vertikalen Gesichtsfelder relevanten Ebene so weit zur Rückwand des Verbindungsteils hin versetzt, daB der Spiegelrand daran anliegt.

Die in Anspruch 8 angegebene Bemessung ergibt bei Geräten mit einer Reichweite von 50 bis 200 m einen derart dichten Strahlenfächer in der Vertikal-Ebene, daB ein unbemerkter Durchschlupf eines menschlichen Körpers praktisch unmöglich ist.

Bei den in den Ansprüchen 9 und ₁0 beschriebenen Bewegungsmeldern ist in vorteilhater Weise eine Dehnung der Gesichts - felder in einer (z.B. der vertikalen) Ebene bis zur Überlappung und damit ein vollkommen dichter Vorhang ohne Verspiegelung von Innenflächen des Verbindungsteiles herstellbar.

Die Figuren zeigen den schematischen Aufbau eines erfindungsgemäBen Passiv-Infrarot-Bewegungsmelders, wobei Figur 1 eine teilweise geschnittene Ansicht der Frontseite und Figur 2 einen dazu senkrechten Schnitt mit beispielhaft eingezeichnetem Verlauf eines der vereinfachend durch Striche gekennzeichneten Gesichtsfelder darstellt.

Der Bewegungsmelder besteht aus einem metallischen, im Quer - schnitt rechteckigen Verbindungsteil 1, mit je zwei einander parallel gegenüberliegenden Innenflächen, einem durch ein VerschluBstück 2 des Verbindungsteiles 1 an dessen einem Ende fixierten sphärischen Hohlspiegel 3, sowie einem zwei im Gegentakt geschaltete Infrarot-Sensoren 4 aufweisenden Strahlungsempfänger, dessen Eingängsöffnung in einer Querwand 5 des Verbindungsteiles 1 und dessen nicht dargestellte elektronische Schaltung in einer Kammer 6 zwischen der Querwand 5 und dem geschlossenen anderen Ende des Verbindungsteiles 1 angeordnet ist. Die Sensoren 4 weisen eine Länge und einen gegenseitigen Abstand von 3 mm auf.

Von der Umrandung der Eingangsöffnung des Strahlungsempfängers (Länge 7 mm, Breite 6 mm) ausgehend, sind senkrecht zu den Seitenwänden 7, sowie zur Frontwand 8 und der in montiertem Zustand an einer senkrechten Wand des Überwachungsbereiches anliegenden Rückwand 9 des Verbindungsteiles 1 jeweils zwei symmetrisch zur optischen Achse des Strahlungsempfängers divergierende ebene Spiegel 10 und 11 angeordnet und zu einem geschlossenen Trichter zusammengefaBt. Die Spiegel 10 verlaufen unter einem Winkel von 15°, die Spiegel 11 unter einem solchen von 20° zur optischen Achse des Strahlungsempfängers.

Bezüglich der Seitenwände 7 liegen der Hohlspiegelscheitel und die Eingangsöffnung des Strahlungsempfängers zentrisch und weisen eine gemeinsame optische Achse auf, in der dazu senkrechten Ebene ist zum einen die optische Achse des Strahlungsempfängers so weit zur Rückwand 9 hin versetzt, daB das freie Endteil des ihr benachbarten Spiegels 10 gerade an ihrer Innenfläche an - liegt und zum anderen der Scheitel des Hohlspiegels 3 zur Rückwand 9 hin so versetzt, daß insgesamt die Abstände der optischen Achse des Strahlungsempfängers, derjenigen der Optik, sowie der Frontwand des Verbindungsteiles von dessen Rückwand zueinander im Verhältnis 2:3:7 stehen.

Durch ein mit einer für Infrarotstrahlung durchlässigen Folie 12 abgedecktes Fenster 13 in der Frontwand 8 des Verbindungsteiles ₁ kann in der Vertikal-Ebene unter den durch einfache Striche angedeuteten Winkeln jeweils ein Parallelstrahlenbündel (Gesichtsfeld) 14 in das Verbindungsteil 1 eindringen, wo es entweder direkt oder durch Reflexion an einem unter 45° angeordneten Umlenkspiegel ₁5 und/oder an den verspiegelten Innenflächen von Frontwand 8 bzw. Rückwand 9 des Verbindungsteiles 1 zum Hohlspiegel 3, sowie von dort - gegebenenfalls durch weitere Reflexionen an den Innenflächen von Frontwand 8 und Rückwand 9 - durch eine Öffnung 16 des Umlenkspiegels 15 und gegebenenfalls weitere Reflexionen an den Spiegeln 10 scharf gebündelt auf die Sensoren 4 treffen. Die vier erfindungsgemäBen Spiegel 10, 11 bewirken auf höchst einfache und kostengünstige Weise in jeder Ebene eine Verdreifachung (insgesamt also eine Verneunfachung) der Gesichtsfelder ₁4. Im vorliegenden Ausführungsbeispiel ist in der Vertikal - Ebene durch verspiegelte Innenflächen der Front- und Rückwand 8, 9 eine weitere Vervielfachung der Gesichtsfelder 14 erzeugt, deren Abstände auch in einer Entfernung von 100 m so gering sind, daB ein unbemerktes Durchschreiten des Überwachungs - bereiches durch einen unerwünschten Eindringling praktisch unmöglich ist.

Die Innenflächen der Seitenwände 7 des Verbindungsteiles 1 sind dagegen nicht verspiegelt, sodaB es in der horizontalen Ebene bei der Verdreifachung der Gesichtsfelder 14 je Sensor bleibt, die bereits eine fünffach höhere Auslösesicherheit bewirkt und im Anwendungsfall völlig ausreichend ist. Sollte sie im Einzelfall jedoch noch größer sein, so ist durch Verspiegeln der Innenflächen der Seitenwände 7 auch hier eine Vervielfachung ohne weiteres möglich.

Durch die angeführten Bemessungsangaben und die Verwendung ebener Spiegel 10, 11 ist insgesamt ein kostengünstig aufgebauter, sehr flacher und damit unauffälliger Infrarot-Bewegungsmelder für eine Reichweite von ca. 20 bis 200 m geschaffen.

## Patentansprüche

1. Auf elektromagnetische Strahlung, insbesondere im Infrarot-Bereich ansprechender Bewegungsmelder mit einer als Hohlspiegel ausgebildeten Optik zur Bündelung der aus Gesichtsfeldern horizontaler und vertikaler Ebenen des Überwachungsbereiches ankommenden Strahlung auf einen Strahlungsempfänger und einem Verbindungsteil, an dessen einem Ende der Hohlspiegel und vor dessen anderem, der Eingangsöffnung benachbarten Ende der Strahlungsempfänger angeordnet ist, dadurch gekennzeichnet, daB jeweils wenigstens ein vom Eingang des Strahlungsempfängers in Richtung zum Hohlspiegel (3) unter einem Winkel von zwischen 0⁰ und 20⁰ zur optischen Achse des Strahlungsempfängers divergierend angeordneter, den horizontalen bzw. vertikalen Gesichtsfeldebenen zugeordneter Spiegel (10, 11) vorgesehen ist.

2. Bewegungsmelder nach Anspruch 1, dadurch gekennzeichnet, daB jeweils zwei einander gegenüberliegende Spiegel (10, 11) symmetrisch zur optischen Achse des Strahlungsempfängers angeordnet sind.

3. Bewegungsmelder nach Anspruch 1 oder 2, dadurch gekennzeichnet, daB die Spiegel (10, 11) eben sind.

4. Bewegungsmelder nach Anspruch 1 oder 2, dadurch gekennzeichnet, daB die Spiegel als Zylinderspiegel ausgebildet sind.

5. Bewegungsmelder nach einem der Ansprüche 1 bis 4, dadurch gekennzeichnet, daB wenigstens zwei einander gegenüberliegende Wände (B, 9) des Verbindungsteiles (1) spiegelnde Innenflächen aufweisen.

6. Bewegungsmelder nach einem der Ansprüche 2, 3 oder 5 mit zwei im Gegentakt geschalteten Infrarot-Sensoren, dadurch gekennzeichnet, daB die Eintrittsöffnung des Strahlungsempfängers rechteckig ist, ihre für die horizontalen bzw. vertikalen Gesichtsfeldebenen relevanten Randteile bei einem Sensorabstand von 2 ... 3 mm und einer ebenso großen Sensorlänge einen gegenseitigen Abstand von 5 ... 7 mm bzw. 4 ... 6 mm aufweisen und die entsprechenden Spiegelpaare (10 bzw. 11) unter einem Winkel von ± 20⁰ bzw. ± 15⁰ zur optischen Achse des Strahlungsempfängers geneigt sind.

7. Bewegungsmelder nach einem der Ansprüche 1 bis 6, dadurch gekennzeichnet, daB die Strahlung durch eine Öffnung (₁3) der Frontwand (8) des Verbindungsteiles (1) eintritt und über einem Umlenkspiegel (15), die Optik (3), sowie eine Ausnehmung (₁6) des Umlenkspiegels (15) zum Strahlungs - empfänger gelangt, der in der für die horizontalen Gesichtsfeldebenen relevanten Ebene auf der Mittelachse des Verbindungsteiles (1) liegt und in der für die vertikalen Gesichtsfeldebenen maßgeblichen Ebene zur Rückwand (9) des Verbindungsteiles (1) hin versetzt angeordnet ist.

8. Bewegungsmelder nach Anspruch 7, dadurch gekennzeichnet, daB die Abstände der optischen Achse des Strahlungsempfängers, derjenigen der Optik (3), sowie der Frontwand (8) des Verbindungsteiles (1) von dessen Rückwand (9) zueinander im Verhältnis 2:3:7 stehen.

9. Bewegungsmelder gemäB Oberbegriff des Anspruches 1, dadurch gekennzeichnet, daB der Hohlspiegel (3) in der für die horizontalen Gesichtsfeldebenen maßgebenden Ebene einen anderen Krümmungsradius aufweist als in der dazu senkrechten Ebene.

₁0. Bewegungsmelder nach dem Oberbegriff des Anspruches ₁, wobei die Strahlung durch eine Öffnung der Frontwand des Verbindungsteiles eintritt und über einen Umlenkspiegel und die Optik zum Strahlungsempfänger gelangt, dadurch gekennzeichnet, daß der Umlenkspiegel (15) in der für die horizontalen Gesichtsfeldebenen maßgeblichen und/oder der dazu senkrechten Ebene gekrümmt ist.
